# EUROPÄISCHE PATENTSCHRIFT

(11) **EP 0 541 833 B1**
(45) Veröffentlichungstag und Bekanntmachung des Hinweises auf die Patenterteilung: **21.02.1996**
(21) Anmeldenummer: 91119140.1
(22) Anmeldetag: 11.11.1991
(51) Int. Cl.: B65D 73/00

(54) **Warenpräsentationskarte**
Card for the display of merchandise
Carton pour la présentation d'articles

(43) Veröffentlichungstag der Anmeldung: 19.05.1993
(73) Patentinhaber: Korte, Heinrich, D-26849 Filsum (DE)
(72) Erfinder: Korte, Heinrich, D-26849 Filsum (DE)
(74) Vertreter: Thiel, Christian, Dr. Dipl.-Chem.

(56) Entgegenhaltungen:
- DE-U- 9 103 237
- DE-U- 9 105 884
- GB-A- 1 370 554
- NL-A- 7 309 711
- US-A- 3 910 409

## Beschreibung

Die Erfindung betrifft eine Warenpräsentationskarte auf Basis von Kunststoff oder Karton, die insbesondere für die Präsentation von Micro-Leuchtstofflampen in Warenständern bestimmt ist.

Elektroartikel und insbesondere auch Leuchtmittel für den täglichen Gebrauch und den Selbsteinbau werden regelmäßig in Elektro- und Baumärkten in Warenständern für die Selbstbedienung angeboten. Solche Warenständer bestehen meist aus einer Stange oder einem Bügel an einem Gestell oder einer senkrechten Wand. Auf die Stange bzw. den Bügel werden die verpackten Waren mittels einer in der Verpackung vorhandenen Stanze oder Aussparung aufgeschoben, so daß sie von Interessenten zwecks Kauf oder näherer Betrachtung abgenommen werden können. Die Ware ist üblicherweise fest in die Verpackung integriert, häufig mittels einer auf einer Karte aufgeschweißten Kunststoffolie. Nähere Informationen über das Produkt bzw. seine Installation sind in der Regel auf diese Karte aufgedruckt.

Die Verpackung dient dabei gleichzeitig mehreren Zwecken. Zunächst soll sie der Ware einen gewissen Schutz vor Beschädigung bieten. Des weiteren soll sie die Betrachtung der Ware ermöglichen. Schließlich soll der vorzeitige Gebrauch der oder das Hantieren mit der Ware verhindert werden. Alle diese Funktionen werden durch die Einschweißung oder Einhüllung der Ware in eine Klarsicht-Kunststoffolie erreicht.

Aufgrund der zwischenzeitlich erfolgten oder sich für die nahe Zukunft ergebenden gesetzlichen Regelungen zur Verminderung des Abfalls, die insbesondere auch die Rücknahmepflicht für vom Kunden nicht mehr gewünschte Verpackungen vorsehen, erweist sich das herkömmliche Verpackungskonzept als verbesserungsbedürftig. Hierfür sind vor allem zwei Gründe zu nennen, zum einen die Verwendung von Verbundmaterialien, die eine saubere Sortierung nach Materialart nicht mehr erlaubt, und zum anderen die schieren Mengen an Verpackung, die allein schon die Handhabung erschweren. Hinzu kommt das gesetzlich vorgesehene Wiederverwertungsgebot, das insbesondere bei Kunststoffabfällen nur schwer zu verwirklichen ist.

Bei herkömmlichen Verpackungen für Elektroinstallationen, insbesondere auch für Leuchtmittel ergeben sich in diesem Zusammenhang vor allem drei Probleme. Einmal stellt die regelmäßig sehr umfangreiche Verpackung ein durch die Menge vorgegebenes Handhabungsproblem dar. Weiterhin sind die regelmäßig für solche Verpackungen verwandten Kunststoffe einer Wiederverwertung nur sehr eingeschränkt zugänglich, da eingeschmolzenes und erneut für Verpackungszwecke verwandtes Kunststoffmaterial regelmäßig eine schlechtere Qualität aufweist und daher für Warenpräsentationszwecke nicht mehr geeignet ist, und weil die Wiederverwertung von Kunststoff-materialien eine sortenreine Trennung verlangt, die bei der Vielzahl der bei der Verpackung zum Einsatz kommenden Kunststoffsorten nicht gewährleistet werden kann. Schließlich ergeben sich noch Probleme dadurch, daß herkömmliche Verpackungen regelmäßig mit Kunststoffen kaschierte bzw. überzogene Pappe enthalten, was eine Auftrennung und Sortierung zumindest erschwert wenn nicht unmöglich macht.

Um diesen Problemen zu begegnen, wurde von Industrie und Handel ein Entsorgungskonzept entwickelt, das unter der Bezeichnung "DER GRÜNE PUNKT" läuft und u.a. die sparsame Verwendung einheitlicher Verpackungsmaterialien für die zu verpackenden Produkte vorsieht. Entscheidend ist hierbei, daß die Ware materialsparend verpackt ist und daß die Verpackung nicht aus Verbundmaterialien besteht, also aus miteinander verbundenen artverschiedenen Materialien, die nicht gemeinsam wiederverwertet werden können.

Hinzu kommt, daß nicht nur aufgrund des Wiederverwertungsgebots des Gesetzgebers, sondern auch durch das zunehmende Umweltbewußtsein der Bevölkerung die exzessive Verwendung von Verpackungsmaterialien und Kunststoffen zunehmend in Verruf gerät, so daß eine Tendenz zu materialsparenden Verpackungen auf Papier und Kartonbasis festzustellen ist.

DE-U-91 05 884.8 beschreibt eine aus einem einstückigen Materialstreifen erstellte Warenverpackung mit einer Ausstanzung zur Aufnahme eines Warenträgers, wobei der Materialstreifen an jedem seiner Enden durch Einschnitte gebildete Laschen aufweist, die in der fertigen Verpackung zu einem die zu verpackende Ware umhüllenden Gehäuse auf den Materialstreifen zurückgebogen und darauf fixiert werden.

Der Erfindung liegt deshalb die Aufgabe zugrunde, eine Verpackung für die Präsentation von Waren zu schaffen, die materialsparend ausgestaltet ist und ohne Verbundmaterialien auskommt. Die Verpackung soll insbesondere im Rahmen der Aktion "DER GRÜNE PUNKT" sortenrein rücknahmefähig sein.

Gelöst wird diese Aufgabe mit einer Warenpräsentationskarte der eingangs genannten Art, mit einer Ausstanzung zur Aufnahme eines Stabes oder Bügels eines Warenständers, die wenigstens eine von einem oder zwei vom Rand in das Karteninnere reichenden Einschnitten gebildete und einseitig mit der Karte verbundene seitliche Lasche aufweist, wobei die seitliche Lasche einen gegenüber den Kartenrand zurückspringenden Rand aufweist und dazu bestimmt ist, in einen dafür geeigneten Spalt einer zu präsentierenden Ware eingeschoben und dort klemmend festgehalten zu werden.

Die erfindungsgemäße Warenpräsentationskarte kann aus einem einheitlichen Material ohne die Verwendung artfremder Materialien hergestelllt werden, was die sortenreine Sammlung der Verpackung ermöglicht und ihre Verwertung bzw. Wiederverwertung erleichtert. Andererseits ist die Ware auch so fest mit der Präsentationskarte verbunden, daß eine zufällige Trennung von Ware und Karte vermieden wird und so die Karte nach wie vor die Aufgabe erfüllt, die Ware vor Beschädigung zu schützen. Ein Schutz gegen Beschädigung ist insoweit gegeben, als die Karte selbst die eine Seite des Produkts schützt und die über die Ware vorstehenden Kanten der Karte eine Abschirmung zu den Seiten hin ergeben; da auch die alten integrierten Kunststoffverpackungen nur einen sehr beschränkten Schutz der Ware gegen Gewalteinwirkung von außen mit sich bringen, ergibt sich hier zumindest keine Verschlechterung. Insgesamt überwiegen die Vorteile, die mit der Kosteneinsparung bei der Herstellung der Verpackung und der Verpackung der Ware erzielt werden, wie auch mit der einfachen Entsorgung der Verpackung nach dem Kauf selbst. Zur Entfernung der Packung von der Ware ist es ausreichend, die Ware einfach von der Lasche abzuziehen und die Karte in einen dafür vorgesehenen Behälter zu werfen.

Die erfindungsgemäße Karte ist insbesondere für Waren geeignet, deren Montage mit dem Einfügen eines paßgenauen Abschlußstücks endet, etwa mit dem Einfügen einer Abdeckung oder dem Aufsetzen einer Gehäusehälfte. So wird bei der Endmontage beispielsweise von Micro-Leuchtstofflampen im letzten Montageschritt die Abdeckung für das Leuchtfeld eingesetzt. Dabei kann die seitliche Lasche der erfindungsgemäßen Karte zwischen Abdeckung und Gehäuse eingeführt und dort festgeklemmt werden. Zusätzlicher Halt auf der Karte kann dadurch erreicht werden, daß der an einer solchen Leuchte vorhandene Steckkontakt in Ausstanzungen einer weiteren, sich im Zentrum der Karte befindenden Lasche eingeführt werden, die senkrecht aus der Kartenebene herausgeklappt ist.

Die erfindungsgemäße Präsentationskarte weist an ihrem oberen Ende eine übliche Ausstanzung zur Aufnahme eines Stabes oder Bügels eines Warenständers auf. Eine solche Ausstanzung kann beispielsweise ein einfaches Loch sein zur Aufnahme eines Stabes oder aber auch länglich ausgestaltet sein zur Aufnahme eines aus zwei parallel zueinander verlaufenden Drähten geformten Bügels; ebenso sind Mischformen davon möglich. Weitere Ausführungsformen dieser Ausstanzung, beispielsweise in Form von Einschnitten an gegenüberliegenden Kartenrändern, mit denen die Karte zwischen zwei parallel verlaufende Stäbe eingehängt wird, sind ebenfalls möglich.

Die Karte selbst kann von beliebiger Form sein, beispielsweise quadratisch, rechteckig, kreisförmig, oval oder angepaßt an die Konturen des zu präsentierenden Gegenstands. Vorzugsweise ist die Karte von länglich rechteckiger Form, angepaßt an die jeweiligen Dimensionen der darin gehaltenen Ware.

Die erfindungsgemäße Warenpräsentationskarte weist an einer Seite einen oder zwei vorzugsweise parallel zueinander verlaufende Einschnitte auf, die vom Rand in das Karteninnere reichen und eine einseitig mit der Karte verbundene Lasche bilden, die in einer Richtung senkrecht zur Kartenebene und vom Seitenrand weg beweglich ist. Ist nur ein Schnitt vorhanden, wird die Lasche vom Kartenrand begrenzt. Es können auch mehrere dieser seitlichen Laschen auf einer Seite oder an verschiedenen Seiten vorhanden sein. Diese Laschen sind dazu bestimmt, in eine dafür geeignete Öffnung eines zu präsentierenden Produkts eingeschoben und dort klemmend festgehalten zu werden. Auf diese Art und Weise werden Karte und Produkt so fest miteinander verbunden, daß keine Gefahr besteht, daß sich das Produkt von der Karte löst oder vom Verkaufspersonal oder Kunden zufällig und unbeabsichtigt davon getrennt wird.

Zusätzlich zur seitlichen Lasche kann die erfindungsgemäße Warenpräsentationskarte wenigstens eine im Karteninneren vorhandene weitere Lasche, die einseitig mit der Karte verbunden ist und in eine Ebene senkrecht zur Kartenrichtung aufgestellt werden kann, aufweisen. Diese Lasche weist im Inneren wenigstens eine Aussparung oder Stanzung auf, die zur Aufnahme eines Teils oder Vorsprungs des zu präsentierenden Produkts bestimmt ist.

Zur Festlegung einer zu präsentierenden Ware kann die Karte auch eine oder mehrere seitliche Laschen in Kombination mit einer oder mehreren zentralen Laschen aufweisen.

Vorzugsweise verlaufen die Einschnitte in die Karte zur Ausbildung der seitlichen Lasche parallel zueinander und insbesondere senkrecht zum Kartenrand.

Erfindungsgemäß springt der Rand der seitlichen Lasche gegenüber dem Kartenrand so weit zurück, daß das Produkt in festgehaltenem Zustand vollständig auf der Karte zu liegen kommt. Auf diese Art und Weise wird ein verbesserter Schutz des Produkts gegenüber Einwirkung von außen erreicht. Der Rücksprung kann dabei 1/4 bis 1/2 der Tiefe des Einschnitts ausmachen. Die Einschnitte selbst können sich über 1/6 bis 1/2 der jeweiligen Kartentiefe erstrecken. Die Lasche selbst kann bis zu 2/3 der jeweiligen Kartenseite einnehmen.

In vielen Fällen ist es zweckmäßig, ein Produkt mit einer seitlichen Lasche einzuklemmen und mit einem Vorsprung in den Aussparungen einer zentralen Lasche festzuhalten. In Form der zentralen Lasche ist dann ein weiterer Befestigungspunkt vorhanden der der Verbindung Stabilität verleiht.

Für die Präsentation von Micro-Leuchtstofflampen der Marke "Lampi" (eingetragenes Warenzeichen) hat sich eine längliche rechteckige Form der Karte als besonders zweckmäßig erwiesen. Bei einer solchen Karte befindet sich eine seitliche Lasche an einer Längsseite und eine zentrale Lasche zur Aufnahme der seitlich an der Leuchte vorgesehenen Steckkontakte. Die zentrale Lasche ist dabei parallel zur seitlichen Lasche senkrecht aus der Kartenebene herausgeklappt und weist zwei auf die Dimensionen der Steckkontakte abgestimmte Stanzungen auf. Die zentrale Lasche ist dabei symmetrisch zu einer Achse angeordnet, die die seitliche Lasche gleichmäßig teilt und senkrecht zum Kartenrand verläuft.

Die Ausstanzung zur Aufnahme des Stabs oder Bügels des Warenständers befindet sich vorzugsweise im Randbereich einer Schmalseite der Karte, wobei sie zweckmäßigerweise so angeordnet ist, daß sie sich auf einer Senkrechten parallel zu einer Längsseite durch den Schwerpunkt der Karte bei eingesetztem Produkt befindet.

Die Erfindung wird durch die beiliegenden Abbildungen näher erläutert. Von diesen zeigen
- Fig. 1: eine bevorzugte Ausführungsform einer erfindungsgemäßen Warenpräsentationskarte, wie sie für die Aufnahme von Microleuchtstofflampen geeignet ist,
- Fig. 2: eine derartige Microleuchte und
- Fig. 3: eine Karte nach Fig. 1 mit darin angeordneter Microleuchte in perspektivischer Ansicht von der Rückseite.

Gemäß Fig. 1 weist die erfindungsgemäße Karte (1) eine Ausstanzung (2) auf, in die ein Bügel oder eine Stange eines Warenständers eingeführt werden kann. Diese Ausstanzung befindet sich im Bereich der oberen Schmalseite (3) der Karte (1) und ist um einiges aus der Mitte zum Seitenrand (4) hin verschoben, so daß sich die Ausstanzung oberhalb des Schwerpunkts der Karte bei angeklemmter Ware befindet.

Im Bereich der Längskante (4) befinden sich zwei Einschnitte (5 und 5'), die sich senkrecht vom Seitenrand in die Karte hinein erstrecken. Diese Einschnitte grenzen eine Lasche (6) ab, deren äußere Längsseite (7) um einiges gegen die Längsseite (4) der Karte zurückspringt. Die Lasche (6) ist auf der inneren Längsseite über die gesamte Länge mit der Karte (1) verbunden. Die Länge der Lasche (6) ist in jedem Fall so gewählt, daß sie einen hinreichenden Halt sowohl an der Karte (1) als auch - eingeklemmt - an der Ware gewährleistet.

Im Kartenzentrum befindet sich eine zweite zentrale Lasche (8) mit zwei Ausstanzungen (9 und 9'). Diese Lasche (8) hat im wesentlichen eine länglich sechseckige Form, die dem Querschnitt eines genormten Elektro-Sicherheitssteckers entspricht. Die Ausstanzungen (9 und 9') haben einen Abstand und eine Größe, die sie zur Aufnahme der Steckkontakte eines solchen Elektrosteckers befähigen.

Die Lasche (8) ist aus der Karte (1) ausgestanzt, bleibt aber auf einer Längsseite (10) mit der Karte (1) verbunden und wird entlang dieser Längsseite (10) in eine Position senkrecht zur Kartenebene geklappt, so daß die Ausstanzungen (9 und 9') von der Seite her zugänglich sind. Längsseite (10) der zentralen Lasche (8) und Rand (7) der seitlichen Lasche (6) verlaufen im wesentlichen parallel.

Die seitliche Lasche (6) und die zentrale Lasche (8) sind beide auf einer Achse angeordnet, die senkrecht von der Längsseite (4) durch die Karte verläuft und beide Laschen in gleiche Hälften teilt.

Fig. 2 zeigt schematisch eine Micro-Leuchtstofflampe der Marke "Lampi", wie sie in die Karte gemäß Fig. 1 eingesetzt werden kann. Die Leuchtstofflampe (11) weist in ihrem Leuchtenkörper (12) eine Abdeckung (13) des Leuchtfeldes aus Kunststoff auf, die mit U-förmigem Querschnitt um den Körper herumreicht. Die Abdeckung besteht aus einem starr elastischen Kunststoff, der über die ihm innewohnende Spannung und seitliche angebrachte Rasten mit dem Leuchtenkörper (12) verbunden ist. Bei der Montage der Leuchte (11) wird die Abdeckung (13) im letzten Schritt auf den Körper (12) aufgeschoben.

Auf der der Abdeckung (13) gegenüberliegenden Seite der Leuchte (11) befindet sich ein Elektrostecker (14) mit genormtem länglich-sechseckigen Querschnitt und zwei Steckkontakten (15 und 15').

Von der in Fig. 1 gezeigten Präsentationskarte wird eine Leuchte gemäß Fig. 2 über die seitliche Lasche (6) und die zentrale Lasche (8) gehalten. Dabei wird bei der Endmontage der Leuchte (11) der Leuchtenkörper (12) mit seinen Steckkontakten (15 und 15') in die Ausstanzungen (9 und 9') der zentralen Lasche (8) eingeführt, so daß die Frontseite des Steckers an der Lasche (8) anliegt, und mit dem Körper an die Lasche (6) angelegt, bevor die Abdeckung (13) über das Leuchtenfeld geschoben wird. Im letzten Schritt der Montage wird dann die Abdeckung (13) so auf den Leuchtenkörper (12) aufgeschoben, daß die Lasche (6) in dem bei 16 gezeigten Spalt zwischen Leuchtenkörper (12) und Abdeckung (13) klemmend festgehalten wird.

Zur Trennung von Ware und Präsentationskarte reicht es aus, Karte und Leuchte kräftig auseinanderzuziehen, so daß sich die Lasche aus dem Spalt (16) löst. Dabei lösen sich auch die Steckkontakte (15 und 15') aus den Ausstanzungen (9 und 9') der Lasche (8), die ohnehin im wesentlichen nur der Stabilisierung dient.

Fig. 3 zeigt eine perspektivische Ansicht einer erfindungsgemäßen Karte (1) mit darin eingeklemmter Leuchtstofflampe (11). Die Karte (1) weist in ihrem oberen Bereich eine Stanzung (2) zur Aufnahme des Warenträgers und im zentralen Bereich die Öffnung (8') auf, die durch das Herausklappen der Lasche (8) zur nicht gezeigten Seite hin entsteht. Die Lasche (8) ist einseitig bei 10 mit der Karte (1) verbunden.

Im Bereich der Längsseite (4) befinden sich die Einschnitte (5 und 5'), die die Lasche (6) definieren. Diese Lasche (6) ist unter die Abdeckung (13) des Leuchtfelds der Leuchtstofflampe (11) geschoben; ihre Lage unterhalb der Leuchtfeldabdeckung (13) ist durch eine gestrichelte Linie (7) dargestellt. Das Bezugszeichen 16 definiert zugleich den vom Leuchtenkörper (12) und der Abdeckung (13) gebildeten Spalt, wie auch den Ansatz der Lasche (6), die dort in das Innere der Leuchtstofflampe (11) eingeschoben ist und klemmend festgehalten wird.

## Patentansprüche

1. Warenpräsentationskarte, insbesondere für Micro-Leuchtstofflampen, auf Basis von Kunststoff oder Karton, mit einer Ausstanzung (2) zur Aufnahme eines Stabes oder Bügels eines Warenständers, die wenigstens eine von einem oder zwei vom Rand (4) in das Karteninnere reichenden Einschnitten (5, 5') gebildete und einseitig mit der Karte (1) verbundene seitliche Lasche (6) aufweist, dadurch gekennzeichnet, daß die seitliche Lasche (6) einen gegenüber dem Kartenrand (4) zurückspringenden Rand (7) aufweist und dazu bestimmt ist, in einen dafür geeigneten Spalt (16) der zu präsentierenden Ware (11) eingeschoben und dort klemmend festgehalten zu werden.

2. Karte nach Anspruch 1, dadurch gekennzeichnet, daß der Rand (7) der seitlichen Lasche (6) um etwa 1/4 bis 1/2 der Tiefe der Einschnitte (5, 5') zurückspringt.

3. Karte nach einem der Ansprüche 1 oder 2, dadurch gekennzeichnet, daß zwei Einschnitte (5, 5') vorhanden sind, die parallel zueinander und senkrecht zum Kartenrand (4) verlaufen.

4. Karte nach einem der Ansprüche 1 bis 3, gekennzeichnet durch eine länglich rechteckige Form mit einer seitlichen Lasche (6) an einer der Längsseiten.

5. Karte nach einem der Ansprüche 1 bis 4, dadurch gekennzeichnet, daß im Karteninneren wenigstens eine weitere zentrale Lasche (8) angeordnet ist, die einseitig mit der Karte (1) verbunden ist und in ihrem Inneren wenigstens eine Aussparung (9, 9') aufweist, welche dazu bestimmt ist, einen dafür geeigneten Teil (15, 15') der zu präsentierenden Ware (11) festzuhalten.

6. Karte nach Anspruch 5, dadurch gekennzeichnet, daß die zentrale Lasche (8) aus dem Karteninnern so herausgestanzt ist, daß sie mit der Karte (1) einseitig über eine gemeinsame Kante (10) verbunden bleibt.

7. Karte nach Anspruch 6, dadurch gekennzeichnet, daß die gemeinsame Kante (10) der zentralen Lasche (8) und der Karte (1) parallel zum Rand (7) der seitlichen Lasche (6) verläuft.

8. Karte nach einem der Ansprüche 5 bis 7, dadurch gekennzeichnet, daß die zentrale Lasche (8) mit zwei Aussparungen (9, 9') für die Kontaktstifte (15, 15') eines Norm-Elektrosteckers (14) versehen ist.

9. Karte nach Anspruch 8, dadurch gekennzeichnet, daß die zentrale Lasche (8) in ihrer Form an die Kontaktseite des Norm-Elektrosteckers (14) angepaßt ist.

10. Karte nach einem der vorherstehenden Ansprüche, dadurch gekennzeichnet, daß sie aus Karton gefertigt ist.

11. Karte nach einem der vorherstehenden Ansprüche, dadurch gekennzeichnet, daß die Ausstanzung (2) zur Aufnahme des Warenträgers sich im oberen Kartenbereich auf einer Achse parallel zum Seitenrand (4) der Karte (1) befindet, die durch den auf die Karte projizierten Schwerpunkt der Einheit aus Karte (1) und Ware (11) verläuft.

12. Warenpräsentationskarte nach einem der Ansprüche 1 bis 11 mit darin angeordneter Ware (11).

13. Warenpräsentationskarte nach Anspruch 12, dadurch gekennzeichnet, daß die Ware (11) eine Micro-Leuchtstofflampe ist.

## Claims

1. A plastic or cardboard based card for displaying goods, particularly micro-fluorescent lamps, with a punched hole (2) for receiving a rod or curved part of a goods stand and comprising at least one side tongue (6) formed by one or two incisions (5, 5') extending from the edge (4) into the interior of the card and connected to the card (1) on one side, characterised in that the side tongue (6) has an edge (7) which recedes from the card edge (4) and is adapted to be inserted and clamped fast in a suitable gap (16) in the goods (11) on display.

2. A card according to claim 1, characterised in that the edge (7) of the side tongue (6) recedes by about a quarter to half the depth of the incisions (5, 5').

3. A card according to claim 1 or 2, characterised in that two incisions (5, 5') are present and extend parallel to one another and at right angles to the card edge (4).

4. A card according to any of claims 1 to 3, characterised by an elongate rectangular shape with a tongue (6) on one of the longitudinal sides.

5. A card according to any of claims 1 to 4, characterised in that at least one additional central tongue (8) is disposed inside the card and is connected to the card (1) on one side and is formed with at least one internal recess (9, 9') adapted to hold a suitable part (15, 15') of the goods (11) on display.

6. A card according to claim 5, characterised in that the central tongue (6) is punched out of the interior of the card so as to remain connected to the card (1) on one side along a common edge (10).

7. A card according to claim 6, characterised in that the edge (10) common to the central tongue (8) and the card (1) extends parallel to the edge (7) of the side tongue (6).

8. A card according to any of claims 5 to 7, characterised in that the central tongue (8) has two recesses (9, 9') for the contact pins (15, 15') of a standard electric plug (14).

9. A card according to claim 8, characterised in that the central tongue (8) is adapted in shape to the contact side of the standard electric plug (14).

10. A card according to any of the preceding claims, characterised in that it is made of cardboard.

11. A card according to any of the preceding claims, characterised in that the punched hole (2) for receiving the goods holder is in the upper region of the card on an axis parallel to the side edge (4) of the card (1) and extending through the centre of gravity, projected on to the card, of the unit comprising the card (1) and goods (11).

12. A goods display card according to any of claims 1 to 11, with goods (11) disposed therein.

13. A goods display card according to claim 12, characterised in that the goods are micro-fluorescent lamps.

## Revendications

1. Carton de présentation d'articles, en particulier pour des micro-lampes fluorescentes, à base de matière synthétique ou de carton, avec un évidement de matriçage (2) pour l'accueil d'une barrette ou d'un étrier d'un support d'articles, qui présente au moins une languette latérale (6), formée d'une ou de deux incisions (5, 5') parvenant du bord (4) dans l'intérieur du carton, et, d'un côté, reliée avec le carton (1), caractérisé en ce que la languette (6) latérale présente un bord (7), jaillissant en arrière par rapport au bord du carton (4), et est de plus destinée à être enfilée dans une fente (16), appropriée pour cela, de l'article à présenter (11) et à être là maintenue fixe en coinçant.

2. Carton selon la revendication 1, caractérisé en ce que le bord (7) de la languette (6) latérale jaillit en arrière d'environ 1/4 à 1/2 de la profondeur des incisions (5, 5').

3. Carton selon une des revendications 1 ou 2, caractérisé en ce que deux incisions (5, 5') sont présentes, qui s'étendent parallèles l'une à l'autre et perpendiculaires au bord du carton (4).

4. Carton selon une des revendications 1 à 3, caractérisé par une forme rectangulaire allongée, avec une languette (6) latérale à un des côtés longitudinaux.

5. Carton selon une des revendications 1 à 4, caractérisé en ce que, dans l'intérieur du carton, au moins une autre languette (8) centrale est agencée, qui, d'un côté, est reliée avec le carton (1) et, dans son intérieur, présente au moins un évidement (9, 9'), lequel est de plus destiné à maintenir fixe une partie (15, 15'), appropriée pour cela, de l'article (11) à présenter.

6. Carton selon la revendication 5, caractérisé en ce que la languette (8) centrale est ainsi dégagée par matriçage hors de l'intérieur du carton, qu'elle reste reliée avec le carton (1) d'un côté, par l'intermédiaire d'une arête (10) commune.

7. Carton selon la revendication 6, caractérisé en ce que l'arête (10) commune de la languette (8) centrale et du carton (1) s'étend parallèle au bord (7) de la languette (6) latérale.

8. Carton selon une des revendications 5 à 7, caractérisé en ce que la languette (8) centrale est pourvue de deux évidements (9, 9') pour les tiges de contact (15, 15') d'une prise électrique mâle normalisée (14).

9. Carton selon la revendication 8, caractérisé en ce que la languette (8) centrale est adaptée, dans sa forme, au côté de contact de la prise électrique mâle normalisée (14).

10. Carton selon une des précédentes revendications, caractérisé en ce qu'il est fabriqué à partir de carton.

11. Carton selon une des précédentes revendications, caractérisé en ce que l'évidement de matriçage (2) pour l'accueil du support d'article se trouve dans la région de carton supérieure, sur un axe parallèle au bord latéral (4) du carton (1), qui s'étend à travers le centre de gravité projeté sur le carton de l'unité composée du carton (1) et de l'article (11).

12. Carton de présentation d'articles selon une des revendications 1 à 11, avec article (11) agencé dedans.

13. Carton de présentation d'articles selon la revendication 12, caractérisé en ce que l'article (11) est une micro-lampe fluorescente.
